# EUROPÄISCHE PATENTSCHRIFT

(11) **EP 0 429 753 B1**
(45) Veröffentlichungstag und Bekanntmachung des Hinweises auf die Patenterteilung: **01.12.1993**
(21) Anmeldenummer: 90113323.1
(22) Anmeldetag: 12.07.1990
(51) Int. Cl.: F42B 5/16

(54) **Verfahren und Vorrichtung zur Herstellung von grosskalibriger Munition**
Procedure and device for the manufacturing of large calibre ammunition
Procédé et dispositif pour la fabrication de munition de gros calibre

(30) Priorität: 28.11.1989 DE 3939295
(43) Veröffentlichungstag der Anmeldung: 05.06.1991
(73) Patentinhaber: Rheinmetall GmbH, 40880 Ratingen (DE)
(72) Erfinder: Thiesen, Stefan, Dr., D-4006 Erkrath (DE); Klein, Georg, D-4005 Meerbusch (DE); Rahnenführer, Eckhard, D-4047 Dormagen 11 (DE)

(56) Entgegenhaltungen:
- EP-A- 0 137 958
- CH-A- 669 451
- DE-A- 3 332 224

## Beschreibung

Die Erfindung betrifft ein Verfahren und eine Vorrichtung zur Herstellung von großkalibriger Munition mit verbrennbarer bzw. teilverbrennbarer Treibladungshülse und mit verdichtetem bzw. teilverdichtetem Treibladungspulver. Die Erfindung betrifft weiterhin eine Munition mit verbrennbarer bzw. teilverbrennbarer Treibladungshülse mit einer nach dem erfindungsgemäßen Verfahren teilverdichteten Schüttgut-Treibladung.

Es sind verschiedene Verfahren bekannt, bei denen zur innenballistischen Leistungssteigerung das Treibladungspulver in einer Patronenhülse teilweise oder vollständig nachverdichtet bzw. verpreßt wird. Dabei erfolgt das Verdichten bzw. das Verpressen des Treibladungspulvers immer innerhalb einer druckfesten metallischen Treibladungshülse oder wird in einer sonstigen separaten Preßvorrichtung durchgeführt, und anschließend wird der Pulverpreßling in die Treibladungshülse überführt. Dabei wird implizit vorausgesetzt, daß das Material der metallischen Treibladungshülse oder der sonstigen Preßvorrichtung geeignet ist, den beim Verdichten und Verpressen auftretenden radialen, senkrecht zur Wandung wirkenden Druckkräften sowie den tangentialen, parallel zur Wandung wirkenden Reibungskräften (Scherkräften) ohne Deformation widerstehen zu können.

Dies ist bei Treibladungshülsen, Geschoßhüllen oder sonstigen Vorrichtungen aus Metall in aller Regel der Fall. Bei verbrennbaren oder zumindest teilverbrennbaren Treibladungshülsen mit z.B. nicht verbrennbaren Hülsenstummeln bzw. Hülsenböden sind die bekannten Treibladungspreßverfahren aufgrund der geringen Festigkeit des verbrennbaren Materials nicht anwendbar, weil die beim Verdichten bzw. Verpressen des Pulvers auftretenden Druckkräfte senkrecht zur Hülsenwand und die ebenfalls dabei auftretenden Reibungskräfte bzw. Scherkräfte parallel zur Hülsenwand die Treibladungshülse zerstören oder zumindest soweit deformieren würden, daß eine Patrone mit einer derartig belasteten Hülse (Durchmesservergrößerung) nicht mehr in die Waffe ladefähig wäre.

Aus der EP-A-0 137 958 ist die Herstellung von Patronen mit verbrennbaren Treibladungshülsen bekannt, wobei jeweils ein erster Anteil der gesamten Masse des Treibladungspulvers wenigstens teilweise in verdichteter Form vorliegt, während der restliche zweite Anteil als lose Schüttung die Treibladung vervollständigt. Das Verdichten des ersten Anteils des Treibladungspulvers erfolgt nicht in der Treibladungshülse selbst, sondern in einer separaten für die Druckbelastung beim Verdichten ausgelegten Vorrichtung. Aus dieser Vorrichtung wird die verdichtete Treibladung anschließend herausgedrückt und in die verbrennbare Treibladungshülse überführt. Um hierbei eine nachteilige Wandreibung zu vermeiden, befindet sich in der Treibladungshülse ein dünnwandiges metallisches Rohr, welches nach Einbringen der Treibladung in die Treibladungshülse wieder entfernt wird.

Nachteilig bei diesem bekannten Verfahren ist vor allem die außerordentlich zeitaufwendige und damit auch kostenintensive Laborierung der Munition.

Der vorliegenden Erfindung liegt daher die Aufgabe zugrunde, ein einfaches und damit auch kostengünstiges Verfahren zur Verdichtung von -in großkalibriger Munition mit verbrennbarer oder teilverbrennbarer Treibladungshülse verwendbaren und aus zwei Teilmassen bestehenden- Treibladungen anzugeben. Ferner bezieht sich die Aufgabe auf eine nach diesem Verfahren hergestellte großkalibrige einstückige Muniton und auf eine Vorrichtung zur Herstellung derartiger Munition.

Diese Aufgabe wird verfahrensmäßig durch die Merkmale des Patentanspruchs 1 gelöst. Dabei liegt die verbrennbare Treibladungshülse an der Innenwand eines metallischen Hohlzylinders (Preßmatrize) an. Hierdurch wird eine Aufweitung der Hülse infolge der beim Preßvorgang auftretenden radialen Druckkräfte vermieden. Weiterhin ist erfindungsgemäß der Durchmesser des Preßstempels um mehr als das Zweifache der Pulverkornabmessungen kleiner als der Innendurchmesser der verbrennbaren Hülse. Diese Maßnahme verhindert die Übertragung großer Reibungs-/Scherkräfte auf die verbrennbare Treibladungshülse, da die Pulverkörner sich beim Preßvorgang in dem bestehenden Ringspalt zwischen Preßstempel und Hülseninnenwand relativ frei bewegen können bzw. nicht gleichzeitig die Außenwandung des Preßstempels und die Innenwandung der Treibladungshülse berühren können.

Die Verdichtung von Treibladungspulver in einer verbrennbaren oder wenigstens teilverbrennbaren Treibladungshülse setzt Pulverkörner genügend hoher Duktilität voraus, was bei mehrbasigen Treibladungspulvern in der Regel in hinreichendem Maße der Fall ist, denn es muß ausgeschlossen sein, daß die Pulverkörner beim Verdichtungsvorgang das Hülsenmaterial verletzen können.

Erfindungsgemäß wird die verbrennbare Treibladungshülse beim Preßvorgang durch eine Metall-Außenstützung (Preßmatrize) gehalten, um eine radiale Aufweitung der Hülse zu verhindern und ihre Ladefähigkeit nicht zu beeinträchtigen. Weiterhin ist für das Verdichten in der verbrennbaren Treibladungshülse von großer Bedeutung, wie groß der Freiraum zwischen Außenseite des Preßstempels und Innenwandung der Treibladungshülse ist. Es hat sich nämlich gezeigt, daß selbst unter der Voraussetzung, daß sich Preßstempel und Treibladungshülse beim Verdichten nicht berühren, bei verbrennbaren Hülsen solche Verfahren ungeeignet sind, bei denen dieser Freiraum zu klein ist; denn dann werden durch die Pulverkörner sehr große Scherkräfte auf die Treibladungshülse übertragen. Der freie Ringraum zwischen Außenseite des Stempels und Innenwandung der verbrennbaren Treibladungshülse muß daher den Kornabmessungen des Treibladungspulvers entsprechen und etwas größer als diese ausgebildet sein. (Faktor ca. 1,1 bis 3).

Beim Verdichtungsprozeß kann der Treibladungsanzünder durch einen eingesetzten Dorn (Blindstück) ersetzt sein, der beim Fertiglaborieren gegen den Treibladungsanzünder ausgetauscht wird. Der Verdichtungsprozeß kann aber auch mit fertig montiertem Treibladungsanzünder durchgeführt werden. Dann ist der Treibladungsanzünder nach oben durch eine Kappe zu schützen, die bei Bedarf zu verlängern ist, um die Führung des eine Zentralbohrung aufweisenden Preßstempels zu gewähren. Die dornartige Kappe wird nach dem Verdichtungsvorgang entfernt.

Die Verdichtung des zu verdichtenden Treibladungsanteiles (ca. 35% bis ca. 80%) der gesamten Treibladung kann in einer Pressung erfolgen. Bei der großen Länge der verbrennbaren Treibladungshülse, insbesondere bei Munition für Großkaliber von 120 mm oder beispielsweise 140 mm, kann es aber auch erforderlich oder zweckmäßig sein, den zu verdichtenden Treibladungsanteil in mehreren Schritten zu verdichten, wobei zunächst in einem ersten Schritt nur eine kleine Menge Treibladungspulver verdichtet wird und vor jedem nachfolgenden Verdichtungsschritt zusätzlich weiteres Treibladungspulver in die Hülse eingefüllt wird.

Bei beiden Verdichtungsarten wird nach der letzten Verdichtung ein Anteil von etwa 65% bis etwa 20 % an lose aufgeschüttetem Treibladungspulver nachgefüllt, das unverdichtet am oberen Ende der Treibladungshülse bzw. an dem geschoßseitigen Ende der Treibladungshülse angeordnet ist.

Die Erfindung wird nachfolgend anhand von in den Zeichnungen dargestellten Ausführungsbeispielen näher erläutert und beschrieben. Es zeigen:
- Figur 1: eine erfindungsgemäße Vorrichtung für ein erfindungsgemäßes Verfahren zur Verdichtung einer Schüttgut-Pulvertreibladung,
- Figur 2: die erfindungsgemäße Vorrichtung für ein weiteres abgewandeltes erfindungsgemäßes Verdichtungsverfahren,
- Figur 3: die Gesamtansicht einer erfindungsgemäßen Munition im Teil-Längsschnitt,
- Figur 4: eine vergrößterte Darstellung aus Figur 3 des Geschoßheckbereiches mit vorderseitigem Treibladungshülsendeckel und
- Figur 5: eine weiter vergrößterte Teildarstellung aus Figur 4 im Bereich des Treibladungshülsendeckels.
- Figur 6: die Gesamtansicht einer weiteren erfindungsgemäßen Munition im Teil-Längsschnitt.

In Figur 1 ist mit der Bezugsziffer 10 eine aus zwei Halbschalen bestehende Preßform (Preßmatrize) bezeichnet, die einen zylindrischen Innenraum aufweist, in welchen eine verbrennbare Treibladungshülse 14 mit nichtverbrennbarem Hülsenboden 16 (Hülsenstummel) eingesetzt ist. Die beiden Halbschalen der Preßform 10 werden mittels dreier am Außenumfang der Preßform 10 vorgesehenen ringförmigen Spannflansche 12 zusammengehalten und sind schnell lösbar, z.B. zum Einsetzen und zur Entnahme der Treibladungshülse 14, aneinander fixiert.
Zentral in der Treibladungshülse 14 ist ein langer Dorn 18 angeordnet. Der Dorn 18 ist an Stelle eines Anzündrohres in den Hülsenboden 16 eingeschraubt und wird nach dem Preßvorgang gegen den üblichen, aber gegen Querkräfte empfindlichen Primer (Anzündrohr) ausgetauscht. Von oben ist ein in Längsrichtung verschiebbarer Preßstempel 20 mit Preßstempelschaft 22 in die Treibladungshülse 14 eingesenkt. Preßstempel 20 und Preßstempelschaft 22 weisen eine durchgehende Zentralbohrung 34 auf, die zur Aufnahme des Dornes 18 bzw. Treibladungsanzündrohres 36 dient.

Der Preßstempelschaft 22 ist mittels zweier Fixierstifte 26 in einer Stempelhalterung 24 befestigt. Die Stempelhalterung 24 ist horizontal verschiebbar, z. B. über ineinandergreifende Doppel-T-Schienen oder Schwalbenschwanz-Nut-Schienen zur Seitenausrichtung des Preßstempels 20, an einem Kopfstück 28 befestigt, das über eine Befestigungsschraube 30 an dem (zeichnerisch nicht mehr dargestellten) in Längsrichtung verfahrbaren Hydraulikzylinder einer Preßmaschine angeschraubt ist.
Die Preßmatrize 10 ist etwa so lang wie die eingesetzte verbrennbare Treibladungshülse 14. Auf den oberen Rand der Preßmatrize 10 ist ein austauschbarer Distanzring 32 aufgesetzt, der je nach seiner Höhe bzw. je nach Eintauchtiefe dem Preßstempel 20 (bzw. der Preßstempelaufnahme 24) als fester Anschlag dient. Über unterschiedliche Distanzringe 32 kann also die Preßdichte der Treibladung bzw. die Eintauchtiefe des Preßstempels 20 bei verschiedenen Preßschritten vorgegeben werden.

In Figur 2 ist an Stelle eines Blinddornes das eigentliche Anzündrohr 36 (Primer) bereits vor dem Preßvorgang in den Hülsenboden 16 eingeschraubt. Als Schutz und zur Führung (Zentrierung) des Preßstempels ist oben eine hülsenförmige Schutzkappe 38 auf das Anzündrohr 36 aufgesetzt.

Zur Verdeutlichung der Größenordnung der Treibladungs-Kornabmessungen und einem Ringspalt 60 zwischen Außenwandung 56 des Preßstempels 20 und Innenwandung 58 der Treibladungshülse 14 sind in Figur 1 in den Ringspalt 60 einige Treibladungskörner 62 eingezeichnet.
Ganz erfindungswesentlich ist also das Verhältnis von Ringspalt 60 zu der jeweiligen Kornabmessung, um ein Verpressen von Schüttpulver innerhalb einer verbrennbaren oder teilverbrennbaren Treibladungshülse ohne die zerstörende Wirkung von Scherkräften auf die Hülse zu erzielen. Das Verhältnis von Ringspalt 60 zu der jeweiligen Kornabmessung sollte etwa zwischen 1,1 und 3, vorzugsweise bei etwa 1,8, liegen.

In Figur 3 ist eine Munitionseinheit mit vorderseitig angeordneter Treibkäfig-Geschoßanordnung 44 dargestellt. Hier kann ein beliebiges Vollkalibergeschoß oder Unterkalibergeschoß mit Treibkäfig eingesetzt sein. Die verbrennbare Treibladungshülse 14 weist bodenseitig einen nichtverbrennbaren, z. B. metallischen Hülsenstummel 16 auf, in welchen zentral das Anzündrohr 36 (Primer) eingeschraubt ist.
Die Treibladungshülse 14 ist in ihren wesentlichen Längenbereichen zylindrisch ausgebildet und weist vorderseitig einen mit der Geschoßanordnung 44 über eine Rastverbindung 50 verbundenen Treibladungs-Hülsendeckel 40 auf, der bei oder nach der Laborierung mit dem zylindrischen Teil der Treibladungshülse 14 in einem jeweils entsprechend angeschrägten Befestigungsbereich 46, 48 verbunden bzw. z.B. verklebt wird.

Das Treibladungspulver 42 ist im unteren Bereich der Treibladungshülse 14 um das gesamte Anzündrohr 36 herum und über dessen gesamte Länge verdichtet worden, während das restliche Treibladungspulver im oberen Bereich der Treibladungshülse 14 lediglich lose auf den verpreßten Anteil aufgeschüttet ist.

Zur Laborierung der einstückigen Munition wird zunächst das Treibladungspulver 42 direkt in dem zylindrischen Teil der Treibladungshülse 14 innerhalb der Preßvorrichtung (gemäß Figur 1, 2) verdichtet. Danach wird der in Figur 4 dargestellte Treibladungs-Hülsendeckel 40 mitsamt der eingesetzten Geschoßanordnung 44 auf den zylindrischen Teil der Treibladungshülse 14 aufgesetzt und befestigt bzw. verklebt. Dazu weisen der Befestigungsbereich 46 (unterer Rand) des Hülsendeckels 40 und der Befestigungsbereich 48 (oberer Rand) der zylindrischen Treibladungshülse 14 je eine entsprechende Anschrägung auf.
Soweit die einteilige Munitionseinheit in ihren äußeren Abmessungen fertiggestellt ist, wird als letztes der restliche Treibladungspulveranteil lose eingeschüttet. Dazu weist der Hülsendeckel 40, wie aus Figur 5 ersichtlich ist, seitlich eine Einfüllöffnung 52 (Ausnehmung/Fenster) auf, die nach dem Einschütten des losen Treibladungspulvers mittels einer eingesetzten bzw. eingeklebten Verschlußscheibe 54 verschlossen und abgedichtet wird. Der Hülsendeckel 40 und die Verschlußscheibe 54 können dabei beispielsweise ebenfalls aus verbrennbarem Material gefertigt sein.

Eine besondere Ausgestaltungsform der Erfindung wird weiterhin aus Figur 3 deutlich. Etwa in der Mitte der Munition ist in gestrichelter Darstellung ein mittlerer Berührungsbereich 64 eines hinteren Munitionsteiles 14.1 und eines vorderen Munitionsteiles 14.2 eingezeichnet. Bei dieser zweistückigen Munition kann beispielsweise das vordere Munitionsteil austauschbar sein, bzw. es können mit gleichem hinteren Antriebsteil für verschiedene Anwendungszwecke die entsprechenden Geschosse (z.B. Sprenggeschoß, Wuchtgeschoß, Hohlladungsgeschoß) im vorderen Munitionsteil geladen und verschossen werden.

Bei dieser Ausführungsform wird lediglich der hintere Treibladungsschüttpulveranteil 42.1 im hinteren Munitionsteil 14.1 in der in Fig. 1 und 2 dargestellten Vorrichtung verpreßt, während der Treibladungspulveranteil 42.2 im vorderen Munitionsteil 14.2 mit der Geschoßanordnung 44 lediglich lose eingeschüttet ist.

Die Laborierung (und Verpressung) des Treibladungspulveranteiles in der verbrennbaren Treibladungshülse erfolgt hierbei zweckmäßigerweise von dem mittleren Berührungsbereich 64 aus. Nach der Verpressung des Treibladungspulveranteiles 42.1 im hinteren (unteren) Munitionsteil 14.1 kann das letzte eingepreßte Freivolumen (letzter Weg des eingedrückten Preßstempels) bis zum oberen Rand mit losem Schüttpulver aufgefüllt und das Munitionsteil 14.1 mit einer z.B. aufgeklebten, verbrennbaren Deckelscheibe verschlossen werden.
Bei dem vorderen Munitionsteil 14.2 wird entsprechend verfahren. Das Munitionsteil 14.2 wird dabei so aufgestellt, daß der mittlere Berührungsbereich 64 nach oben und die Geschoßanordnung 44 nach unten weisen. Dann wird der Treibladungspulveranteil 42.2 randvoll lose eingeschüttet und das Munitionsteil 14.2 gleichfalls im mittleren Berührungsbereich 64 mittels einer z.B. aufgeklebten verbrennbaren Deckelscheibe verschlossen und abgedichtet.

Diese zweiteilige Munitionseinheit ist für den Soldaten an der Waffe leichter handhabbar (niedrigeres Einzelgewicht) und bringt logistische Vorteile.

Die Figur 6 zeigt eine weitere Ausführungsform der Erfindung, bei der zwei Treibladungshülsenteile zu einer einstückigen Munition miteinander verbunden werden. Die Treibladungshülse 14 besteht aus einem hinteren verbrennbaren Treibladungshülsenteil 14.3, das bodenseitig in einem nicht verbrennbaren Hülsenstummel 16 angeordnet ist, in den zentral das Anzündrohr 36 eingeschraubt ist. Ein vorderes Treibladungshülsenteil 14.4 weist einen Hülsendeckel 40 auf, dessen Befestigung am Geschoß 44 und am zylindrischen Teil des Treibladungshülsenteils 14 gemäß der Figuren 3 und 4 erfolgt. Bei dem Ausführungsbeispiel gemäß der Figur 6 kann der Treibladungshülsendeckel 40 aber auch direkt einstückig mit dem Treibladungshülsenteil 14.4 verbunden sein, so daß auf die angeschrägten Befestigungsbereiche 46, 48 gemäß den Figuren 3, 4 und 5 verzichtet werden kann.

Zur Laborierung der Munition wird Treibladungspulver 42.3 in das hintere Treibladungshülsenteil 14.3 eingefüllt und innerhalb der Preßvorrichtung (gemäß Fig. 1, Fig. 2) verdichtet, wobei die Verpreßung des Treibladungspulvers 42.3 vorzugsweise bis zum oberen Rand 14.31 des hinteren Treibladungshülsenteils 14.3 erfolgt. Zum Befüllen des vorderen Treibladungshülsenteils 14.4 mit dem Treibladungspulveranteil 42.4 wird das vordere Treibladungshülsenteil 14.4 nach Ansetzen der Geschoßanordnung 44 so aufgestellt, daß die Geschoßanordnung 44 nach unten weist. Der Treibladungspulveranteil 42.4 wird randvoll lose eingeschüttet und das hintere Treibladungshülsenteil 14.3 wird von oben auf das vordere Hülsenteil 14.4 aufgesetzt und mit diesem verbunden. Zur Herstellung der Verbindung zwischen den beiden Hülsenteilen 14.3, 14.4 weisen diese angeschrägte Befestigungsränder 46', 48' auf, die miteinander verklebt werden.

Je nach gewähltem Preßdruck bei der Verdichtung des Treibladungspulveranteils 42.3 im hinteren Treibladungshülsenteil 14.3 kann dieses zusätzlich am oberen Rand 14.31 mit einer nicht dargestellten dünnen, verbrennbaren Folie versehen werden, um zu verhindern, daß beim Aufsetzen auf das vordere Treibladungshülsenteil 14.4 verdichtetes Treibladungspulver 42.3 von der Oberfläche abgelöst wird.

Auf die in der Figur 5 dargestellte seitliche Öffnung 52 im Hülsendeckel 40 zum Einfüllen von losem Treibladungspulver 42, die nach dem Auffüllen durch eine Verschluß-Scheibe 54 verschlossen wird, kann bei der Laborierung einer einstückigen Munition gemäß dem Ausführungsbeispiel der Figur 6 verzichtet werden.

Das in den vorderen Treibladungshülsenteil 14.4 eingefüllte Treibladungspulver 42.4 kann vor dem Aufsetzen des hinteren Hülsenteils 14.3 ebenfalls verpreßt werden. Die Verdichtung in diesem Hülsenteil 14.4 erfolgt dabei vorzugsweise so, daß in der Nähe des Geschosses 44 das Treibladungspulver 42.4 eine Dichte aufweist, die in etwa der von lose geschüttetem Treibladungspulver entspricht oder nur geringfügig größer ist.

Eine derartige Verdichtung von Treibladungspulver im vorderen Munitionsteil ist ebenfalls bei der Anordnung gemäß der Figur 3 möglich. Der hier im vorderen Munitionsteil 14.2 eingefüllte Treibladungspulveranteil 42.2 wird ebenfalls verdichtet, bevor das Munitionsteil 14.2 zur Endlaborierung im mittleren Berührungsbereich 64 mit einer verbrennbaren Deckelscheibe verschlossen und abgedichtet wird.

## Patentansprüche

1. Verfahren zur Herstellung von großkalibriger Munition mit verbrennbarer bzw. teilverbrennbarer Treibladungshülse und mit verdichtetem bzw. teilverdichtetem Treibladungspulver, wobei,
- die in wesentlichen Längenbereichen aus dünnwandigem, verbrennbarem Material mit vergleichsweise geringer Festigkeit bestehende Treibladungshülse (14) wird in eine die Treibladungshülse (14) außen umschließende Preßform (10) bzw. Preßmatrize eingesetzt und dadurch von außen gegen den inneren Preßdruck abgestützt,
- ca.35% bis ca. 80% des Treibladungspulvers (42) der gesamten Treibladung wird in einem Schritt oder mehreren Schritten innerhalb der abgestützten verbrennbaren Treibladungshülse (14) verpreßt, wobei zwischen Preßstempelaußenwandung (56) und Treibladungshülsen-Innenwandung (58) ein Ringspalt (60) freigelassen wird, der um einen Faktor von 1,1 bis etwa 3, vorzugsweise etwa 1,8, mal größer als die Kornabmessung eines Treibladungskornes (62) der zu verpressenden Treibladung ist, so daß die eingefüllten Treibladungskörner (62) im wesentlichen scherkraftfrei bezüglich der Treibladungshülsen-Innenwandung (58) verpreßbar sind ,
- nach dem Verpressen des zu verdichtenden Anteils der Treibladung (42) wird das restliche Treibladungspulver aufgefüllt und das Geschoß (44) aufgesetzt.

2. Verfahren nach Anspruch 1,
**dadurch gekennzeichnet,** daß vor dem Verpressen des Treibladungspulvers ein Anzündrohr (36, 18) (Primer) in die verbrennbare Treibladungshülse (14) bzw. deren Hülsenboden (16) eingesetzt wird und das Treibladungspulver mittels eines, eine zentrale Axialbohrung (34) zur Aufnahme des Anzündrohres (36, 18) aufweisenden Preßstempels (20) um das Anzündrohr (36, 18) herum verpreßt wird.

3. Verfahren nach Anspruch 2,
**dadurch gekennzeichnet,** daß anstelle des Anzündrohres (36) ein zentraler Dorn (18) in die verbrennbare Treibladungshülse (14) eingesetzt wird, das Treibladungspulver (42) um den Dorn (18) herum verpreßt wird und nach dem Preßvorgang der Dorn (18) aus der verdichteten bzw. verpreßten Treibladung (42) herausgezogen wird und an die Stelle des Dornes (18) zentral das Anzündrohr (36) eingesetzt wird.

4. Verfahren nach Anspruch 1, 2 oder 3,
**dadurch gekennzeichnet,** daß nach dem Verpressen des zu verdichtenden Anteils der Treibladung (42) das Geschoß (44) mit dem Treibladungshülsendeckel (40) vorderseitig in die Treibladungshülse (14) eingesetzt wird und das restliche Treibladungspulver durch eine seitlich angeordnete Einfüllöffnung (52) lose in die verbrennbare Treibladungshülse (14) eingeschüttet und die Einfüllöffnung (52) verschlossen wird.

5. Verfahren nach Anspruch 1, 2 oder 3,
**dadurch gekennzeichnet,** daß die Munition aus zwei separaten Munitionsteilen (14.1, 14.2) besteht, wobei
- ein im wesentlichen aus dünnwandigem, verbrennbaren Material bestehendes hinteres Munitionsteil (14.1) mit Anzündrohr (36) oder zentralem Dorn (18) in eine dieses Munitionsteil (14.1) im Umfangsbereich umschließende Preßform (10) bzw. Preßmatrize eingesetzt und dadurch von außen gegen den inneren Preßdruck abgestützt wird,
- ca. 35 % bis ca. 80 % des Treibladungs-Schüttpulvers (42.1) der gesamten Treibladung in einem Schritt oder mehreren Schritten innerhalb der abgestützten verbrennbaren Treibladungshülse (14) verpreßt werden, wobei zwischen Preßstempelaußenwandung (56) und Treibladungshülsen-Innenwandung (58) ein Ringspalt (60) freigelassen wird, der um einen Faktor von 1,1 bis etwa 3, vorzugsweise etwa 1,8, mal größer als die Kornabmessung eines Treibladungskornes (62) der zu verpressenden Treibladung ist, so daß die eingefüllten Treibladungskörner (62) im wesentlichen scherkraftfrei bezüglich der Treibladungshülsen-Innenwandung (58) verpreßbar sind,
- nach dem Verpressen des Treibladungspulveranteiles (42.1) und ggf. Nachschütten von losem Treibladungspulver wird das hintere Munitionsteil (14.1) verschlossen,
- in ein vorderes verbrennbares Munitionsteil (14.2) wird zunächst vorderseitig das Geschoß (44) eingesetzt, danach wird das restliche Treibladungspulver (42.2) lose in das Munitionsteil (14.2) eingeschüttet und dieses verschlossen.

6. Verfahren nach Anspruch 1, 2 oder 3,
**dadurch gekennzeichnet,** daß die Laborierung der Munition in zwei separaten Treibladungshülsenteilen (14.3, 14.4) erfolgt, die zu einer einteiligen Treibladungshülse (14) miteinander verbunden werden, wobei
- ein im wesentlichen aus dünnwandigem, verbrennbarem Material bestehendes hinteres Treibladungshülsenteil (14.3) mit Anzündrohr (36) oder zentralem Dorn (18) in eine dieses Treibladungshülsenteil (14.3) im Umfangsbereich umschließende Preßform (10) bzw. Preßmatrize eingesetzt und dadurch von außen gegen den inneren Preßdruck abgestützt wird,
- ein Treibladungs-Schüttpulveranteil (42.3) in einem Schritt oder mehreren Schritten innerhalb des abgestützten verbrennbaren Treibladungshülsenteils (14.3) verpreßt wird, wobei zwischen Preßstempel-Außenwandung (56) und Treibladungshülsen-Innenwandung (58) ein Ringspalt (60) freigelassen wird, der um einen Faktor 1,1 bis etwa 3, vorzugsweise etwa 1,8, x größer als die Kornabmessung eines Treibladungskornes (62) der zu verpressenden Treibladung ist, so daß die eingefüllten Treibladungskörner (62) im wesentlichen scherkraftfrei bezüglich der Treibladungshülsen-Innenwandung (58) verpreßbar sind,
- in ein vorderes verbrennbares Treibladungshülsenteil (14.4) zunächst vorderseitig das Geschoß (44) eingesetzt wird, danach das restliche Treibladungspulver (42.4) lose in das Treibladungshülsenteil (14.4) eingeschüttet wird, wobei das Treibladungshülsenteil (14.4) beim Einfüllen so aufgestellt ist, daß die Geschoßanordnung (44) nach unten weist,
- anschließend beide Treibladungshülsenteile (14.3, 14.4) zu einer einteiligen Treibladungshülse (14) zusammengesetzt und miteinander verbunden werden.

7. Verfahren nach Anspruch 5 oder 6,
**dadurch gekennzeichnet,** daß das Treibladungspulver (42.2; 42.4) im vorderen Munitionsteil (14.2; 14.4) ebenfalls verpreßt wird, wobei der Verdichtungsvorgang so gewählt wird, daß der beim Verdichten entstehende Dichtegradient in der Nähe des vorderseitig in das Munitionsteil (14.2; 14.4) eingesetzten Geschosses (44) zu einer Dichte führt, die etwa dem lose geschüttetem Treibladungspulver entspricht oder geringfügig höher ist.

8. Großkalibrige einstückige Munition mit vorderseitig in eine, mit Treibladungspulver gefüllte, Treibladungshülse eingesetztem Geschoß, hergestellt gemäß dem Verfahren nach einem der vorhergehenden Ansprüche 1 bis 7, wobei
- die Treibladungshülse (14) in wesentlichen Längenbereichen aus dünnwandigem verbrennbarem Material mit vergleichsweise geringer Festigkeit besteht,
- ca. 35 % bis ca. 80 % des Treibladungs-Schüttpulvers (42) der gesamten Treibladung um das hülsenbodenseitig befestigte Anzündrohr (36) herum verpreßt ist, wobei der Preßvorgang innerhalb einer die Treibladungshülse (14) außen umschließenden Preßform (10) mit Abstützung gegen den inneren Preßdruck erfolgt ist,
- geschoßseitig das restliche Treibladungspulver lose auf den verdichteten Anteil des Treibladungspulvers aufgeschüttet ist und
- die verbrennbare Treibladungshülse (14) für den Einfüllvorgang des lose eingeschütteten Treibladungspulvers seitlich bzw. dezentral eine verschließbare Einfüllöffnung (52) aufweist.

9. Großkalibrige einstückige Munition nach Anspruch 8, hergestellt gemäß dem Verfahren nach einem der vorhergehenden Ansprüche 1 bis 7,
**dadurch gekennzeichnet,** daß die Treibladungshülse (14) aus einem vorderen verbrennbaren Treibladungshülsenteil (14.4) mit vorderseitig eingesetztem Geschoß (44) und einem hinteren verbrennbaren bzw. teilverbrennbaren Treibladungshülsenteil (14.3) mit hülsenbodenseitig befestigtem Anzündrohr (36) besteht, die einstückig miteinander verbunden sind, wobei der Treibladungs-Schüttpulveranteil (42.3) im hinteren Treibladungshülsenteil (14.3) angeordnet und verpreßt ist und das restliche Treibladungspulver (42.4) in dem vorderen Treibladungshülsenteil (14.4) als lose Schüttung angeordnet ist oder ebenfalls verpreßt ist, wobei der durch den Verdichtungsvorgang entstehende Dichtegradient in der Nähe des vorderseitig in das Munitionsteil (14.4) eingesetzten Geschosses (44) eine Dichte aufweist, die etwa dem lose geschüttetem Treibladungspulver entspricht oder geringfügig höher ist.

10. Großkalibrige Munition mit vorderseitig in eine, mit Treibladungspulver gefüllte, Treibladungshülse eingesetztem Geschoß, hergestellt gemäß dem Verfahren nach einem der vorhergehenden Ansprüche 1 bis 7, wobei
die Munitionseinheit aus einem vorderen Munitionsteil (14.2) mit vorderseitig eingesetztem Geschoß (44) und einem hinteren Munitionsteil (14.1) mit hülsenbodenseitig befestigtem Anzündrohr (36) besteht, wobei beide Munitionsteile (14.1, 14.2) jeweils eine verbrennbare bzw. teilverbrennbare Treibladungshülse aufweisen, und der Anteil (42.1) von ca. 35 % bis ca. 80 % des Treibladungspulvers (42) der gesamten Treibladung im hinteren Munitionsteil (14.1) angeordnet und zumindest teil-verpreßt ist und der restliche Anteil des Treibladungspulvers im vorderen Munitionsteil (14.2) angeordnet und entweder lose eingeschüttet ist oder ein Teil davon ebenfalls verpreßt ist, wobei der durch den Verdichtungsvorgang entstehende Dichtegradient in der Nähe des vorderseitig in das Munitionsteil (14.2) eingesetzten Geschosses (44) eine Dichte aufweist, die etwa dem lose geschüttetem Treibladungspulver entspricht oder geringfügig höher ist.

11. Vorrichtung zur Herstellung von großkalibriger Munition mit verpreßtem bzw. teilverpreßtem Treibladungs-Schüttpulver gemäß den Ansprüchen 8, 9 oder 10, hergestellt nach dem Verfahren gemäß den Ansprüchen 1 bis 7, wobei
die Vorrichtung eine Preßform (10) bzw. Preßmatrize mit einem Innenraum zur Aufnahme und Abstützung gegen den inneren Preßdruck einer in wesentlichen Längenbereichen aus dünnwandigem, verbrennbaren Material mit vergleichsweise geringer Festigkeit bestehenden Treibladungshülse (14) und einen in die Preßmatrize (10) einsenkbaren Preßstempel (20) aufweist.

12. Vorrichtung nach Anspruch 11,
**dadurch gekennzeichnet**, daß die Preßform (10) zum Einsetzen und zur Entnahme der Treibladungshülsen (14) in Längsrichtung geteilt ausgebildet ist und die Preßformteilstücke mittels einer Spannvorrichtung, z.B. wenigstens eines umfangsseitig angeordneten Spannflansches (12), aneinander fixierbar sind.

13. Vorrichtung nach Anspruch 11 oder 12,
**dadurch gekennzeichnet,** daß der Preßstempel (20) eine Zentralbohrung (34) aufweist und zur Zentrierung innerhalb der Preßform (10) in Horizontalebene verschiebbar und austauschbar in einer Preßstempelaufnahme bzw. -halterung (24) der Preßvorrichtung befestigt ist.

## Claims

1. Process for production of large-calibre ammunition with a combustible or partially combustible propellant charge case and with compressed or partially compressed propellant charge powder, wherein
-- the propellant charge case (14) which, over substantial parts of its length consists of thin-walled combustible material of comparatively limited strength, is placed in a mould (10) or die externally enclosing the said propellant charge case (14) and thus supported from the outside against the internal pressure force,
-- about 35% to 80% of the propellant charge powder (42) of the entire propellant charge is pressed in one step or a number of steps inside the supported combustible propellant charge case (14), while between the outer wall (56) of the pressure ram and the inner wall (58) of the propellant charge case an annular gap (60) is left which is greater by a factor of 1.1 to about 3 and preferably about 1.8 than the grain size (62) of the propellant charge to be pressed, so that the grains (62) of propellant charge filled in can be pressed in a manner largely free of shearing force with respect to the inner wall (58) of the propellant charge casing,
-- after the pressing of the part of the propellant charge (42) which is to be compressed the remaining propellant charge powder is filled in and the projectile (44) mounted thereon.

2. Process in accordance with Claim 1, characterised by the fact that prior to the pressing of the propellant charge powder an igniter tube (36,18) (primer) is inserted into the combustible propellant charge case (14) or into its base (16) and that the propellant charge powder is pressed around the primer (36,18) by means of a pressure ram (20) having a central axial boring (34) to accommodate the said primer (36,18).

3. Process in accordance with Claim 2, characterised by the fact that in place of the primer (36) or central mandrel (18) is inserted, in the combustible propellant charge case (14), the propellant charge powder (42) pressed around the mandrel (18) and, after the pressing operation, the said mandrel (18) is extracted from the pressed or compressed propellant charge (42) and the primer (36) is inserted centrally in place of the mandrel (18).

4. Process in accordance with Claims 1, 2 or 3, characterised by the fact that after the pressing of the part of the propellant charge (42) which is to be condensed the projectile (44) is inserted, with the propellant charge case cover (44), into the front of the propellant charge case (14), the remaining propellant charge powder being poured loose into the combustible propellant charge case (14) through a filling orifice (52) situated at the side, after which the said filling orifice (52) is then sealed up.

5. Process in accordance with Claims 1, 2 or 3, characterised by the fact that the ammunition consists of two separate parts (14.1, 14.2), wherein
- a rear ammunition part (14.1) largely consisting of thin-walled combustible material and having a primer (36) or central mandrel (18) is inserted in a mould (10) or cavity surrounding the said ammunition part (14.1) in the peripheral zone and thus supported from the outside against the internal pressure force,
- about 35% to about 80% of the poured propellant charge powder (42.1) of the entire propellant charge is pressed in one step or a number of steps inside the supported combustible propellant charge case (14) leaving between the outer wall (56) of the pressure ram and the inner wall (58) of the propellant charge case an annular gap (60) which is greater by a factor of 1.1 to about 3 and preferably about 1.8 than the grain size (62) of the propellant charge to be pressed, so that the grains (62) of propellant charge filled in can be pressed in a manner largely free of shearing force with respect to the inner wall (58) of the propellant charge case,
- after the pressing of the powder part (42.1) of the propellant charge and any required additional filling of loose propellant charge powder the rear part (14.1) of the ammunition is then sealed up,
- the projectile (44) is first of all inserted at the front into a front combustible part (14.2) of the ammunition, after which the remaining propellant charge powder (42.2) is poured loose into the part (14.2) of the ammunition, the said part then being sealed up.

6. A process in accordance with Claims 1, 2 or 3, characterised by the fact that the preparation of the ammunition takes place in two separate parts (14,3, 14.4) of the propellant charge casing, which are interconnected to form a single-part propellant charge case (14), wherein
- a rear ammunition part (14.1) largely consisting of thin-walled combustible material and having a primer (36) or central mandrel (18) is inserted in a mould (10) or cavity surrounding the said ammunition part (14.1) in the peripheral zone and thus supported from the outside against the internal pressure force,
- a bulk powder part (42.3) of the propellant charge is pressed in one step or in a number of steps inside the supported combustible propellant charge casing part (14.3) leaving between the outer wall (56) of the pressure ram and the inner wall (58) of the propellant charge case an annular gap (60) which is greater by a factor of 1.1 to about 3 and preferably about 1.8 than the grain size (62) of the propellant charge to be pressed, so that the grains (62) of propellant charge filled in can be pressed in a manner largely free of shearing force with respect to the inner wall (58) of the propellant charge case,
- the projectile (44) is first inserted at the front into a front combustible propellant charge case part (14.4) after which the remaining propellant charge powder (42.4) is poured loose into the propellant charge case part (14.4) the said propellant charge case part (14.4) being so positioned in the filling operation that the projectile system (44) points downwards,
- the two propellant charge case parts (14.3, 14.4) being finally placed together to form a single-part propellant charge case (14) and connected to each other.

7. Process in accordance with Claims 5 or 6, characterised by the fact that the propellant charge powder (42.2, 42.4) in the front ammunition part (14.2, 14.4) is likewise pressed, the compression process being selected to ensure that the density gradient occurring in the said process in the vicinity of the projectile (44) inserted into the front of the ammunition part (14.2, 14.4) leads to a density approximately corresponding to or slightly higher than the loosely poured propellant charge powder.

8. Large-calibre one-piece ammunition with a projectile inserted at the front into a propellant charge case filled with propellant charge powder, produced by the method described in one of the preceding Claims 1 to 7, wherein
- the propellant charge case (14) consists, over considerable parts of its length, of thin-walled combustible material of limited strength,
- about 35% to about 80% of the poured propellant charge powder (42) of the entire propellant charge is pressed around the primer (36) affixed to the base of the case, the pressing operation having been effected within a mould (10) surrounding the outside of the propellant charge case (14) and supported against the internal pressure force,
- on the projectile side the remaining propellant charge powder is poured onto the compressed part of the propellant charge powder, and
- the combustible propellant charge case (14) is provided, with a lateral or central filling orifice (52), which can be sealed up, through which the loosely poured propellant charge powder can be introduced.

9. Large-calibre one-piece ammunition in accordance with Claim 8, produced by the method described in one of the preceding Claims 1 to 7, characterised by the fact that the propellant charge case (14) consists of a front combustible propellant charge case part (14.4) with a projectile (44) inserted in the front and a rear combustible or partially combustible propellant charge case part (14.3) with a primer (36) affixed to the base of the case, interconnected to form one piece, the poured powder part (42.3) of the propellant charge being situated and pressed in the rear propellant charge case part (14.3) and the remaining propellant charge powder (42.4) being situated as loosely poured powder or likewise in a pressed state in the front propellant charge casing part (14.4) while the density gradient occurring in the said process in the vicinity of the projectile (44) inserted into the front of the ammunition part (14.4) leads to a density approximately corresponding to or slightly higher than the loosely poured propellant charge powder.

10. Large-calibre one-piece ammunition with a projectile inserted at the front into a propellant charge case filled with propellant charge powder, produced by the method described in one of the preceding Claims 1 to 7, the ammunition unit consisting of a front ammunition part (14.2) with a projectile (44) inserted in the front and a rear ammunition part (14.1) with a primer (36) affixed to the base of the case, the two ammunition parts each having a combustible or partly combustible propellant charge case and the proportion (42.1) of about 35% to about 80% of the propellant charge powder (42) of the entire propellant charge being situated in the rear part (14.1) of the ammunition and being at least partly pressed while the remainder of the propellant charge powder is situated in the front ammunition part (14.2) and is either filled in loose or with a part thereof likewise compressed, while in the vicinity of the projectile (44) inserted in the front of the ammunition part (14.2) the density gradient due to the compression process has a density equal to or slightly higher than the loosely piled propellant charge powder.

11. Apparatus for the production of large-calibre ammunition with pressed or partly pressed propellant charge powder in bulk form in accordance with Claim 8, 9 or 10, produced by the process according to Claims 1 to 7, the apparatus being provided with a mould (10) or cavity with an internal compartment for reception and support against the internal pressure force of a propellant charge case (14), which over considerable parts of its length consists of thin-walled combustible material of comparatively limited strength, and also with a pressure ram (20) which can be lowered into the cavity (10).

12. Apparatus in accordance with Claim 11, characterised by the fact that the mould (10) is longitudinally subdivided to enable the propellant charge cases (14) to be inserted and withdrawn and that the parts of the mould can be affixed to each other by means of a clamping device, for example at least one clamping flange (12) situated on the periphery.

13. Apparatus in accordance with Claim 11 or 12, characterised by the fact that the ram (20) has a central boring (34) and, for centering purposes within the mould (10), is secured, displaceably in the horizontal plane and also removably and replaceably, in a ram receiving and holding device (24) of the moulding apparatus.

## Revendications

1. Procédé de fabrication de munitions de gros calibre avec douille de charge propulsive combustible ou en partie combustible et avec de la poudre de charge propulsive compactée ou en partie compactée, dans lequel
- la douille de charge propulsive (14), constituée, dans des zones essentielles de sa longueur, d'un matériau combustible, à paroi mince avec une résistance relativement réduite, est insérée dans un moule de compression (10) entourant de l'extérieur la douille (14) ou dans une matrice de compression et est ainsi soutenue de l'extérieur à l'encontre de la pression intérieure,
- 35 % à 80 % environ de la poudre (42) de la totalité de la charge propulsive sont pressés en une ou plusieurs étapes à l'intérieur de la douille (14) combustible, soutenue, une fente annulaire (60) étant laissée libre entre la paroi extérieure du poinçon (56) et la paroi intérieure de la douille de charge propulsive (58), laquelle fente est supérieure d'un facteur compris entre 1,1 et 3 environ, de préférence égal à 1,8 environ, aux dimensions d'un grain (62) de la charge propulsive à presser, ce qui fait que les grains (62) de la charge propulsive chargée peuvent être pressés pratiquement sans force de cisaillement par rapport à la paroi intérieure (58) de la douille de charge propulsive,
- après pressage de la partie à compacter de la charge propulsive (42), la poudre restante est chargée et le projectile (44) est mis en place.

2. Procédé selon la revendication 1, caractérisé en ce qu'avant de presser la poudre de charge propulsive, un tube d'allumage (36, 18) (primer), est introduit dans la douille de charge propulsive (14) combustible ou dans sa culasse (16) et la poudre de charge propulsive est pressée autour du tube d'allumage (36, 38), au moyen d'un poinçon (20) présentant un alésage axial (34) central destiné à recevoir le tube d'allumage (36, 18).

3. Procédé selon la revendication 2, caractérisé en ce qu'à la place du tube d'allumage (36) on introduit une broche (18) centrale dans la douille de charge propulsive (14) combustible, la poudre de charge propulsive (42) est pressée autour de la broche (18) et après pressage la broche (18) est extraite de la charge propulsive (42) compactée ou pressée et à la place de la broche (18) on place au centre le tube d'allumage (36).

4. Procédé selon les revendications 1, 2 ou 3, caractérisé en ce qu'après pressage de la partie à compacter de la charge propulsive (42), le projectile (44) est introduit avec le couvercle (40) de la douille à l'avant, dans la douille de charge propulsive (14) et la poudre de charge propulsive restante est déversée librement dans la douille (14) combustible, par une ouverture de chargement (52) placée sur le côté et l'ouverture de remplissage (52) est fermée.

5. Procédé selon les revendications 1, 2 ou 3, caractérisé en ce que la munition est constituée de deux parties (14.1, 14.2) séparées, dans lequel
- une partie arrière (14.1) de la munition constituée essentiellement d'un matériau combustible, à paroi mince, avec tube d'allumage (36) ou broche (18) centrale, est introduite dans un moule de compression (10) entourant cette partie de munition (14.1) dans la zone périphérique ou dans une matrice de compression et est ainsi soutenue de l'extérieur à l'encontre de la pression intérieure,
- environ 35 % à 80 % de la poudre en vrac (42.1) de la totalité de la charge propulsive sont pressés en une ou plusieurs étapes à l'intérieur de la douille (14) combustible soutenue, une fente annulaire (60) étant laissée libre entre la paroi extérieure du poinçon (56) et la paroi intérieure de la douille de charge propulsive (58), laquelle fente est supérieure d'un facteur compris entre 1,1 et 3 environ, de préférence égal à 1,8 environ, aux dimensions d'un grain (62) de la charge propulsive à presser, ce qui fait que les grains (62) de la charge propulsive chargée peuvent être pressés pratiquement sans force de cisaillement par rapport à la paroi intérieure (58) de la douille de charge propulsive,
- après pressage de la fraction de poudre de charge propulsive (42.1) et après un éventuel chargement complémentaire de poudre de charge propulsive libre, la partie arrière (14.1) de la munition est fermée,
- dans une partie de munition (14.2) combustible avant, le projectile (44) est d'abord introduit à l'avant, puis le reste de la poudre de charge propulsive (42.2) est déversé librement dans la partie de munition (14.2) et celle-ci est fermée.

6. Procédé selon les revendications 1, 2 ou 3, caractérisé en ce que la mise en oeuvre de la munition s'effectue en deux parties de douille de charge propulsive (14.3, 14.4) séparées, qui sont assemblées entre elles en une douille de charge propulsive (14) d'une seule pièce, dans lequel,
- une partie de douille de charge propulsive (14.3) arrière de la munition constituée essentiellement d'un matériau combustible, à paroi mince, avec tube d'allumage (36) ou broche (18) centrale, est introduite dans un moule de compression (10) entourant cette partie de douille de charge propulsive (14.3) dans la zone périphérique ou dans une matrice de compression et est ainsi soutenue de l'extérieur à l'encontre de la pression intérieure,
- une partie de poudre de charge propulsive en vrac (42.3) est pressée en une ou plusieurs étapes à l'intérieur de la douille (14) combustible soutenue, une fente annulaire (60) étant laissée libre entre la paroi extérieure du poinçon (56) et la paroi intérieure de la douille de charge propulsive (58), laquelle fente est supérieure d'un facteur compris entre 1,1 et 3 environ, de préférence égal à 1,8 environ, aux dimensions d'un grain (62) de la charge propulsive à presser, ce qui fait que les grains (62) de la charge propulsive chargée peuvent être pressés pratiquement sans force de cisaillement par rapport à la paroi intérieure (58) de la douille de charge propulsive,
- dans une partie de douille de charge propulsive (14.4) combustible avant, on introduit d'abord, à l'avant, le projectile (44), puis le reste de la poudre de charge propulsive (42.4) est déversé librement dans la partie de douille (14.4), cette partie étant placée lors du remplissage de manière que le projectile (44) soit dirigé vers le bas,
- puis les deux parties de douille de charge propulsive (14.3, 14.4) sont assemblées en une douille de charge propulsive (14) d'une seule pièce et reliées entre elles.

7. Procédé selon les revendications 5 ou 6, caractérisé en ce que la poudre de charge propulsive (42.2 ; 42.4) est également pressée dans la partie de munition (14.2 ; 14.4) avant, l'opération de compactage étant choisie de manière que le gradient de densité s'établissant lors du compactage, à proximité du projectile (44) placé à l'avant dans la partie de munition (14.2 ; 14.4), conduise à une densité qui correspond à peu près à la poudre de charge propulsive déversée librement ou soit légèrement supérieure à celle-ci.

8. Munition d'une seule pièce de gros calibre avec projectile introduit à l'avant dans une douille remplie de poudre de charge propulsive, réalisée d'après le procédé suivant l'une des revendications 1 à 7, dans laquelle
- la douille de charge propulsive (14) est constituée, dans des zones essentielles de sa longueur, d'un matériau combustible à paroi mince avec résistance relativement réduite,
- 35 % à 80 % environ de la poudre en vrac (42) de la totalité de la charge propulsive sont pressés autour du tube d'allumage (36), fixé côté culasse, l'opération de pressage s'effectuant à l'intérieur d'un moule (10) entourant de l'extérieur la douille de charge propulsive (14) avec appui à l'encontre de la pression intérieure,
- côté projectile, le reste de la poudre de charge propulsive est déversé librement sur la partie compactée de la poudre de charge propulsive et
- la douille (14) combustible présente pour l'opération de chargement de la poudre de charge propulsive déversée librement, une ouverture de remplissage (52) pouvant être fermée, placée sur le côté ou décentrée.

9. Munition d'une seule pièce de gros calibre selon la revendications 8, réalisée suivant le procédé selon l'une des revendications 1 à 7 précédentes, caractérisée en ce que la douille de charge propulsive (14) est constituée d'une partie (14.4) combustible avant avec projectile (44) inséré à l'avant et d'une partie (14.3) arrière combustible ou partiellement combustible avec tube d'allumage (36) fixé côté culasse, qui sont assemblées entre elles d'une pièce, la partie de poudre en vrac (42.3) est placée dans la partie de douille de charge propulsive (14.3) arrière et pressée et la poudre restante (42.4) est placée librement en vrac dans la partie de douille (14.4) avant ou également pressée, le gradient de densité, résultant de l'opération de compactage, à proximité du projectile (44) inséré à l'avant dans la partie de munition (14.4), présentant une densité qui correspond à peu près à la poudre de charge propulsive déversée en vrac ou est légèrement supérieure à celle-ci.

10. Munition de gros calibre avec projectile inséré à l'avant dans une douille de charge propulsive, remplie de poudre de charge propulsive, réalisée selon le procédé suivant l'une des revendications 1 à 7 précédentes, dans laquelle l'unité de munition est constituée d'une partie avant (14.2) avec projectile (44) inséré à l'avant et d'une partie arrière (14.1) avec tube d'allumage (36), fixé côté culasse, les deux parties de munition (14.1, 14.2) présentant chacune une douille de charge propulsive combustible ou en partie combustible, et la proportion (42.1) d'environ 35 % à 80 % environ de la poudre de charge propulsive (42) de l'ensemble de la charge propulsive, étant placée dans la partie de munition arrière (14.1) et au moins partiellement pressée et la proportion restante de la poudre de charge propulsive étant placée dans la partie de munition avant (14.2) et soit est déversée librement soit une partie d'entre elle est également pressée, le gradient de densité, résultant de l'opération de compactage, à proximité du projectile (44) inséré à l'avant dans la partie de munition (14.2), présentant une densité qui correspond à peu près à la poudre de charge propulsive déversée en vrac ou est légèrement supérieure à celle-ci.

11. Dispositif pour la fabrication d'une munition de gros calibre avec poudre en vrac de charge propulsive pressée ou partiellement pressée selon les revendications 8, 9 ou 10, réalisé selon le procédé suivant les revendications 1 à 7, dans lequel le dispositif comporte un moule de compression (10) ou une matrice de compression avec un volume intérieur destiné à loger et à soutenir à l'encontre de la pression intérieure une douille de charge propulsive (14), constituée dans des zones essentielles de sa longueur d'un matériau combustible, à paroi mince, avec une résistance relativement réduite et un poinçon (20) à abaisser dans la matrice de compression (10).

12. Dispositif selon la revendication 11, caractérisé en ce que le moule de compression (10) est partagé dans le sens de la longueur, pour mettre en place et enlever les douilles de charge propulsive (14) et les pièces des parties du moule peuvent être fixées l'une contre l'autre au moyen d'un dispositif de serrage, par exemple d'au moins une bride de serrage (12) placée périphériquement.

13. Dispositif selon les revendications 11 ou 12, caractérisé en ce que le poinçon (20) présente un alésage central (34) et, en vue du centrage à l'intérieur du moule, est fixé de manière à pouvoir coulisser dans un plan horizontal et à être échangé, dans un logement ou fixation de poinçon (24) du dispositif de compression.
